# EUROPÄISCHE PATENTSCHRIFT

(11) **EP 0 194 971 B1**
(45) Veröffentlichungstag und Bekanntmachung des Hinweises auf die Patenterteilung: **28.09.1988**
(21) Anmeldenummer: 86810108.0
(22) Anmeldetag: 03.03.1986
(51) Int. Cl.: G03D 13/06

(54) **Verarbeitungsgerät für belichtetes photographisches Filmmaterial**
Apparatus for treating exposed photographic material
Appareil de traitement de matériel photographique exposé

(30) Priorität: 07.03.1985 GB 8505843
(43) Veröffentlichungstag der Anmeldung: 17.09.1986
(73) Patentinhaber: CIBA-GEIGY AG, 4002 Basel (CH)
(72) Erfinder: Moss, Brian Frank, Chelford Cheshire (GB); Brent, Richard John, Handforth Cheshire (GB)

(56) Entgegenhaltungen:
- US-A- 2 781 708
- US-A- 3 605 601
- US-A- 4 134 666
- US-A- 4 171 055

## Beschreibung

Die Erfindung betrifft ein Gerät zur Verarbeitung von belichtetem photographischem Filmmaterial und insbesondere ein im Oberbegriff des Patentanspruchs 1 beschriebenes Gerät und darin zu verarbeitenden Film.

Ein solches Gerät zur Verarbeitung des in einer Kassette aufgewickelten Filmes ist in unserer Europäischen Patentanmeldung No. 84 810560.7. (EP-A-147366) beschrieben.

Die Behandlungsflüssigkeit kann im Behandlungsraum des Geräts vorhanden sein oder in diesen eingeführt und aus ihm über lichtdichte Kanäle oder Durchlässe abgelassen werden. Der Ausstoßdorn kann durch den Deckel des Geräts geführt oder in ihm befestigt sein.

In Fig. 6 der vorgenannten Europäischen Patentanmeldung ist ein Gerät gezeigt, bei welchem die untere Endkappe von der Kassette abgestoßen werde und auf dem Boden des Raumes liegt, in den die Behandlungsflüssigkeit für den Film eingeführt wird.

Handelt es sich dabei um einen Farbfilm, so ist es keineswegs erwünscht, einen solchen Film in Anwesenheit der metallischen Endkappe zu verarbeiten, denn die stark sauren oder hoch alkalischen Behandlungsflüssigkeiten neigen dazu, das Metall der Endkappe aufzulösen. Dies kann ein Verfärben des behandelten Filmes zur Folge haben und in manchen Fällen die photographische Verarbeitung ernstlich stören. Es wird daher in Fig. 12 der genannten Europäischen Anmeldung No. 147 366 ein abgeändertes Gerät gezeigt, bei welchem dafür gesorgt ist. daß die abgestoßene Endkappe aus dem Gerät sogleich entfernt werden kann. Dies hat sich jedoch in der Praxis als nur schwer durchführbar erwiesen.

Aufgabe der vorliegenden Erfindung ist daher eine solche Abänderung des bekannten Geräts, daß die abgestoßene Endkappe vor allem daran gehindert wird, in den die Behandlungsflüssigkeit enthaltenden Raum des Geräts einzudringen.

Dies gelingt gemäß der Erfindung bei einem Gerät der eingangs beschriebenen Art durch die im kennzeichnenden Teil des Patentanspruchs 1 aufgeführten Maßnahmen und Merkmale. Bevorzugte Ausführungsformen des Geräts nach der Erfindung weisen mindestens eines der im kennzeichnenden Teil der Ansprüche 2 und 3 aufgeführten Merkmale auf.

Die begleitende Zeichnung dient dazu, die Erfindung zu veranschaulichen. Darin sind Figuren 1 und 2 teilweise längsgeschnittene Seitenansichten des Geräts nach der Erfindung. Dieses Gerät stellt eine Abwandlung des in der Europäischen Patentanmeldung No. 84 810560.7 beschriebenen und beanspruchten Geräts dar. In beiden Figuren haben gleiche Bezugszeichen die gleiche Bedeutung.

Das in den Figuren 1 und 2 dargestellte Gerät umfaßt einen Deckel 1 der durch eine Schraubenverbindung 2 mit einem Säulenkörper 3 verbunden ist. In diesem Säulenkörper 3 befindet sich nach seinem offenen Ende zu ein Block 6. Unterhalb des Blockes 6 verbleibt ein Raum 8, in den Behandlungsflüssigkeit eingeführt werden kann. Am Bodenende des Säulenkörpers 3 ist mittels einer Schraubenverbindung eine entfernbare Grundplatte 9 befestigt, die eine Labyrintheinrichtung umfaßt, durch die Behandlungsflüssigkeit ohne das Eindringen von Licht eingelassen werden kann. Der Säulenkörper 3 ist in ein Behandlungsbad 11 von breiterer Bodenfläche hineingestellt, wobei die Seitenwände des Bades 11 den Säulenkörper 3 eng angepaßt umgeben.

An der Seitenwandung des Säulenkörpers 3 ist unterhalb des Blockes 6 und oberhalb des Raumes 8 eine kegelstumpfförmige Trichterwandung 12 mit mittiger kreisrunder Öffnung 13 angelenkt.

Wie aus der Zeichnung ersichtlich, ist das obere Ende der Trichterwandung 12 abgewinkelt ausgebildet..

Am Boden des Raumes 8 sind auf der Grundplatte 9 zwei dünne Profilglieder 14 und 15 vorgesehen, von denen das konkav ausgebildete Glied 14 dazu dient, die Filmwicklungen auf der Spule zusammenzuhalten, während das Glied 15 dazu dient, diese Wicklungen zu trennen.

Gemäß Fig. 1 befindet sich im Block 6 eine geladene Filmkassette C mit einer oberen Endkappe B2 und einer unteren Endkappe B1.

In der in Fig. 2 gezeigten Stellung ist der Deckel 1 weiter über den Säulenkörper 3 heruntergeschraubt. Dies veranlaßt den Ausstoßdorn 5, den auf einer Spule aufgewickelten Film J teilweise aus dem Block 6 herauszustoßen. Dabei ist das Ende der Spule F beim Eindringen durch die kreisrunde Öffnung 13 in das Innere des Trichterkegelstumpfes 12 gezeigt, während die obere Endkappe B2 außerhalb der Trichterwandung 12 festgehalten wird.

Der Betrieb des Geräts erfolgt in der gleichen Weise wie in der Europäischen Patentanmeldung No. 147 366 beschrieben. Kurz gesagt, der Zylinderkörper 3 wird in das leere Behandlungsbad 11 gestellt.

Der Deckel 1 wird nun vom Zylinderkörper 3 abgeschraubt und eine mit einem völlig aufgewickelten Film geladene Kassette wird in den Block 6 eingesetzt. Das freie Ende des Ausstoßdornes 5 wird auf das obere Spulenende aufgesetzt und der Deckel 1 wird dann auf den Zylinderkörper 3 heruntergeschraubt. Hierdurch wird die untere Endkappe B1 von der Kassette C abgesprengt und kommt, wie in Fig. 2 gezeigt, auf die außenseite der Trichterwandung 12 zu liegen, wodurch verhindert wird, daß sie in den Raum 8 herabfällt. Beim weiteren Abwärtsschrauben des Deckels 1 wird der Film J auf der Spule aus der Kassette C herausgedrückt und gelangt durch die Öffnung 13 der Trichterwandung 12 in eine solche Stellung im Raum 8, daß das Spulenende sich zwischen die Glieder 14 und 15 zu liegen kommt.

Der Zylinderkörper 3 mit dem damit verschraubten Deckel 1 wird dann aus dem Bad 11 herausgehoben, und genügend Behandlungsflüssigkeit wird in das Bad 11 eingebracht, um den gesamten Film in Raum 8 zu bedecken. Der Zylinderkörper 3 mit dem Deckel 1 wird dann sorgfältig in das Bad 11 eingeführt, wobei die Behandlungsflüssigkeit durch das Flüssigkeitslabyrinthsystem in der Grundplatte 9 in den Raum gedrückt wird.

Der Ausstoßdorn 5, der an seinem einen Ende die Spule E mit dem auf ihr aufgewickelten Film J trägt, wird dann gedreht, indem das Außenende 17 auf den Deckel 1 von Hand gedreht wird.

Dieses Drehen des Filmes J in der Behandlungsflüssigkeit verursacht ein ständiges Auseinanderspreizen und Wiederzusammenwickeln der Windungen des Filmes während dieser über die Profilglieder 14 und 15 gleitet.

Nach Ablauf der erforderlichen Behandlungszeit wird der Zylinderkörper 3 aus dem Bad 11 herausgehoben, und die Behandlungsflüssigkeit fließt dabei aus dem Innenraum 8 in das Bad zurück und wird gewöhnlich verworfen. Entweder wird nun eine andere Behandlungsflüssigkeit in das Bad 11 eingeführt, oder es wird, falls ein Monobad verwendet wurde, die Grundplatte 9 vom Zylinderkörper 3 abgeschraubt und der Film J aus dem Körper 3 entfernt und gewaschen.

Der Deckel 1 wird dann vom Körper 3 abgeschraubt und der Block 6 aus diesem herausgenommen und der Kassettenkörper daraus entfernt. Der Zylinderkörper 3 wird dann auf den Kopf gestellt, um die Endkappe B1 aus ihm zu entfernen.

Manchmal werden bessere Behandlungsergebnisse erzielt, wenn die Behandlungsflüssigkeit bereits im Raum 8 anwesend ist, bevor der Film in diesen Raum herabgedrückt wird.

## Patentansprüche

1. Gerät zur Verarbeitung eines Filmes in einer Kassette (C) derjenigen Art, welche einen im wesentlichen zylindrischen Kassettenkörper mit hervorstehender lichtdichter, in Längsrichtung verlaufender Filmaustrittschlitzeinrichtung umfaßt, und in deren Inneren der Film aufgewickelt ist, wobei das Gerät einen lichtdichten Säulenkörper mit Längsachse in der genannten Richtung und einen darin untergebrachten Block (6) mit einer mittigen Öffnung für die Aufnahme der Kassette (C) und ein Festhalten des Kassettenkörpers im selben, sowie einen zur Aufnahme von Behandlungsflüssigkeit für den Film geeigneten Innenraum (8), der genügend groß ist, um die Spule (F) mit dem auf ihr aufgewickelten Film (J) aus der Kassette (C) in sich aufzunehmen, und einen Ausstoßdorn (5) umfaßt, der zum Eingriff mit der Spule der Kassette geeignet ist und so bewegt werden kann, daß er die untere Endkappe der Kassette vom Kassettenkörper entfernt und die Spule mit dem auf ihr aufgewickelten Film in den genannten Innenraum (8) bewegt, dadurch gekennzeichnet, daß im Gerät unterhalb des Blockes (6), aber oberhalb des Innenraumes (8) zur Aufnahme von Behandlungsflüssigkeit eine Querwandung (12) vorgesehen ist, die zum Auffangen und Aufbewahren der von der Kassette (C) zu entfernenden Endkappe (B1) ausgebildet ist und eine mittige kreisrunde Öffnung (13) von genügender lichter Weite aufweist, um den Durchtritt des auf die Spule aufgewickelten Films (J) zu gestatten, aber die so eng ist, daß die abgelöste Endkappe nicht hindurchfallen kann.

2. Gerät nach Anspruch 1, dadurch gekennzeichnet, daß die Querwandung (12) als Trichterwandung in der Gestalt eines umgekehrten Kegelstumpfes ausgebildet ist, dessen kleinere Öffnung dem Block (6) zugewandt ist.

3. Gerät nach Anspruch 2, dadurch gekennzeichnet, daß das dem Block (6) zugekehrte Ende des Kegelstumpfes (12) schräg abgeschnitten ist, um sicherzustellen, daß die beim Abstoßen von der Kassette abgelöste Endkappe (B1) am Kegelstumpf außen abgleitet und auf der Querwandung liegen bleibt.

## Claims

1. An apparatus for the processing of a film in a cassette (C) of the kind comprising a substantially cylindrical cassette body with protruding light-tight, longitudinally extending film exit slot means, and having the film wound in the interior thereof, said apparatus comprising a light-tight columnar body having a longitudinal axis in the stated direction and a block (6) accommodated therein having a central aperture for receiving the cassette (C) and retaining the cassette body in the same, and having a space (8) which is suitable for containing liquid for processing the film, and which is sufficiently large to receive from said cassette (C) the spool (F) with the film (J) wound thereon, and comprises a plunger (5) suitable for engaging the spool of said cassette and which can be moved so as to remove the lower end cap of said cassette from said cassette body and to move said spool and the film wound thereon into said space (8), characterised in that there is present in the apparatus below the block (6), but above the space (8) for containing processing liquid, a shelf (12) which is designed to catch and retain the end cap (B1) to be pushed off the cassette (C), and has a central circular opening (13) of sufficient diameter to allow the passage therethrough of the film (J) wound on the spool, but which is so narrow that the removed end cap cannot fall through.

2. An apparatus according to Claim 1, characterised in that the shelf (12) is designed as a funnel shelf in the shape of an upturned truncated cone, the smallest opening (6) of which faces the block.

3. An apparatus according to Claim 2. characterised in that the end of the truncated cone (12) facing the block (6) is cut off at an angle to ensure that the end cap (B1) which is detached as it is pushed off the cassette slips off the cone on the outside and remains on the shelf.

## Revendications

1. Appareil pour traiter un film dans une cassette (C) qui est du type comportant un corps de cassette sensiblement cylindrique avec dispositif de sortie de film à fente, débordant, étanche à la lumière et dirigé longitudinalement, à l'intérieur de laquelle le film est enroulé, l'appareil comportant un corps-colonne étanche à la lumière, avec axe longitudinal dans la direction indiquée et, agencé à l'intérieur de ce corps, un bloc (6) avec une ouverture médiane pour recevoir la cassette (C) et maintenir le corps de cassette dans ce bloc, ainsi qu'un espace intérieur (8) apte à recevoir du liquide pour le traitement du film, suffisamment grand pour recevoir la bobine (F) avec le film (J) provenant de la cassette (C) enroulé sur cette bobine, et un mandrin d'éjection (5) qui est apte à venir en prise avec la bobine de la cassette et à être déplacé de façon à enlever du corps de cassette la coiffe terminale inférieure de la cas- sette et à déplacer dans ledit espace intérieur (8) la bobine avec le film enroulé sur elle, caractérisé par le fait qu'une paroi transversale (12) est prévue dans l'appareil, en dessous du bloc (6), mais au-dessus de l'espace intérieur (8) pour recevoir le liquide de traitement, cette paroi transversale étant aménagée pour recevoir et conserver la coiffe terminale (B1) à enlever de la cassette (C) et présentant un orifice circulaire médian (13) dont l'ouverture intérieure est suffisante pour autoriser le passage du film (J) enroulé sur la bobine, mais est toutefois assez étroite pour que la coiffe terminale enlevée ne puisse pas traverser cette ouverture.

2. Appareil selon revendication 1, caractérisé par le fait que la paroi transversale (12) est aménagée en tant que paroi en entonnoir ayant la forme d'un tronc de cône retourné, dont la plus petite ouverture est tournée vers le bloc (6).

3. Appareil selon revendication 2, caractérisé par le fait .que l'extrémité du tronc de cône (12) tournée vers le bloc (6) est coupée obliquement, afin d'assurer que la coiffe terminale (B1) détachée de la cassette lors de l'éjection glissera extérieurement sur le tronc de cône et restera sur la paroi transversale.
